# DEMANDE DE BREVET EUROPEEN

(11) **EP 2 278 164 A2**
(43) Date de publication de la demande: **26.01.2011**
(21) Numéro de dépôt: 10169896.7
(22) Date de dépôt: 16.07.2010
(51) Int. Cl.: F04C 2/107

(54) **Pompe à cavités progressives et dispositif de pompage associé**

(30) Priorité: 23.07.2009 FR 0955175
(71) Demandeur: PCM, 92170 Vanves (FR)
(72) Inventeur: Wautelet, Jean Paul, 77290, Mitry Mory (FR); Marielle, Jean-Pierre, 76240, Le Mesnil Esnard (FR)
(74) Mandataire: Cabinet Plasseraud

(57) **Abrégé**

Pompe à cavités progressives comportant un stator (8) ayant une extrémité d'entrée (21) destinée à être accouplée à un carter de réception d'un fluide ; **caractérisée en ce qu**'elle comporte un élément d'ancrage (36) apte à fixer l'extrémité d'entrée (21) du stator sur un support fixe, et en ce que ladite extrémité d'entrée (21) et ledit élément d'ancrage (36) comportent des moyens de blocage mutuel en rotation.

## Description

La présente invention se situe dans le domaine des pompes volumétriques du type de pompes à vis excentrée, encore appelées pompes à cavités progressives ou pompes Moineau.

En particulier, la présente invention concerne une pompe à cavités progressives et un dispositif de pompage comportant une telle pompe.

Un dispositif de pompage comprend, de façon classique une pompe à cavités progressives, ou pompe Moineau, et un carter de réception d'un fluide. La pompe comporte un stator et un rotor hélicoïdal logé dans le stator. Le carter contient un arbre intermédiaire dont une extrémité est accouplée au rotor et dont l'autre extrémité est accouplée à un arbre de sortie d'un moteur d'entraînement. Le stator est serré entre deux brides aux moyens de tirants.

Dans certaines conditions d'utilisation des sur couples peuvent être présents comme par exemple lorsque la température est élevée et que le stator gonfle. Il peut alors être entraîné en rotation par le rotor. En conséquence, les extrémités du stator sont endommagées de sorte que l'étanchéité entre le stator et le carter n'est plus assurée.

La présente invention a pour but de bloquer la rotation du stator et ainsi éviter sa destruction.

A cet effet, l'invention a pour objet une pompe à cavités progressives comportant un stator ayant une extrémité d'entrée destinée à être accouplée à un carter de réception d'un fluide **caractérisée en ce qu**'elle comporte un élément d'ancrage comprenant au moins une jambe et au moins un corps de serrage ; ladite jambe étant propre à reposer sur et à être fixée à un support plan fixe ; ledit corps de serrage étant apte à enserrer l'extrémité d'entrée du stator , et en ce que ladite extrémité d'entrée et ledit corps de serrage comportent des moyens de blocage mutuel en rotation.

Suivant des modes particuliers de réalisation, la pompe à cavités progressives comporte l'une ou plusieurs des caractéristiques suivantes :
- Pompe dans laquelle les moyens de blocage comprennent :
   - au moins un relief statorique appartenant à ladite extrémité d'entrée du stator ;
   - au moins un relief d'ancrage appartenant au corps de serrage ; le relief d'ancrage étant propre à coopérer de façon complémentaire avec ledit relief statorique.
- Pompe dans laquelle le relief statorique et le relief d'ancrage sont positionnés de telle sorte que lorsque l'élément d'ancrage est fixé au stator et sur le support fixe, l'axe longitudinal d'une première alvéole est sensiblement vertical.
- Pompe dans laquelle le relief statorique est un creux.
- Pompe dans laquelle le corps de serrage comprend au moins un bras de serrage et une pièce rapportée portée par le bras de serrage, le relief d'ancrage étant formé sur la pièce rapportée.
- Pompe dans laquelle le relief statorique est une portion de gorge à fond rectiligne, et dans lequel la pièce rapportée est une tige d'assemblage propre à être engagée dans la portion de gorge ; ladite tige d'assemblage étant fixée au bras de serrage.
- Pompe dans laquelle le corps de serrage comprend au moins deux demi-colliers, et dans laquelle la tige d'assemblage est propre à être engagée dans des trous traversants prévus respectivement dans les demi-colliers ; ladite tige d'assemblage étant munie à chacune de ses extrémités d'un élément de blocage axial.
- Pompe dans laquelle la pièce rapportée est une vis de pression propre à venir en butée contre le relief statorique ; ladite vis de pression étant fixée au bras de serrage.
- Pompe dans laquelle le relief statorique est un méplat.
- Pompe dans laquelle le relief d'ancrage est formé sur le corps de serrage.
- Pompe dans laquelle le stator possède une extrémité de sortie destinée à être accouplée à un conduit de refoulement du fluide et dans laquelle l'extrémité de sortie possède une gorge annulaire lisse.
- Pompe dans laquelle le stator possède une extrémité de sortie destinée à être accouplée à un conduit de refoulement du fluide et dans laquelle la pompe comporte en outre un organe de fixation apte à fixer l'extrémité d'entrée ou l'extrémité de sortie à une tubulure d'extrémité ; l'organe de fixation comprenant un tirant pourvu d'un premier et d'un second éléments de fixation.
- Pompe dans laquelle le premier élément de fixation comprend un bouton oblong d'axe longitudinal propre à être engagé dans une boutonnière de la tubulure d'extrémité, la boutonnière comportant au moins un premier évidement ayant un axe longitudinal, l'axe longitudinal du bouton étant perpendiculaire à l'axe longitudinal du premier évidement lorsque l'organe de fixation est fixé au corps de serrage.
- Pompe dans laquelle le second élément de fixation comprend un filetage et un écrou propre à être vissé sur le filetage ; ledit écrou étant propre à venir en butée contre l'élément d'ancrage.

L'invention a également pour objet un dispositif de pompage comportant :
- un carter de réception d'un fluide ; le carter comprenant une boutonnière;
- un arbre d'entraînement logé dans le carter, une extrémité de l'arbre d'entrainement étant destinée à être accouplée à un moteur d'entrainement;
- une pompe à cavités progressives conforme à l'une des caractéristiques mentionnées ci-dessus ; le stator de ladite pompe comportant une extrémité d'entrée accouplée au carter ; une extrémité du rotor étant accouplée à l'autre extrémité de l'arbre d' entraînement ; et
- un conduit de refoulement du fluide, le stator comportant une extrémité de sortie accouplée au conduit de refoulement.

L'invention sera mieux comprise à la lecture de la description qui va suivre, donnée uniquement à titre exemple et faite en se référant aux dessins, sur lesquels :
- la figure 1 est une vue en perspective d'un dispositif de pompage comprenant une pompe à cavités progressives selon le premier mode de réalisation de l'invention ;
- la figure 2 est une vue en coupe selon un plan vertical du dispositif de pompage illustré sur la figure 1;
- la figure 3 est une vue en perspective partiellement éclatée d'une partie du stator et d'un élément d'ancrage de la pompe à cavités progressives selon le premier mode de réalisation de l'invention ;
- la figure 4 est une vue en perspective d'une partie de la pompe à cavités progressives selon le premier mode de réalisation de l'invention, ladite partie de pompe étant accouplée à un carter ;
- la figure 5 est une vue en perspective d'un tirant de la pompe à cavités progressives selon l'invention ;
- la figure 6 est une vue en perspective d'une tubulure d'extrémité du carter du dispositif de pompage selon l'invention ;
- la figure 7 est une vue agrandie de la boutonnière de la tubulure d'extrémité illustrée sur la figure 6 ;
- la figure 8 est une vue en perspective du stator de la pompe à cavités progressives selon le premier mode de réalisation de l'invention ;
- la figure 9 est une vue en perspective partiellement éclatée d'une partie de la pompe à cavités progressives selon un second mode de réalisation de l'invention, ladite partie de pompe étant accouplée à un carter ;
- la figure 10 est une vue agrandie et partiellement en coupe d'une partie de la pompe à cavités progressives illustrée sur la figure 9 ;
- la figure 11 est une vue en perspective du stator de la pompe à cavités progressives selon le second mode de réalisation de l'invention ;
- la figure 12 est une vue en perspective d'une partie de la pompe à cavités progressives selon un troisième mode de réalisation de l'invention ; et
- la figure 13 est une vue agrandie d'une partie de la figure 12.

Dans la description qui va suivre, les termes « haut », « bas », « inférieur », « supérieur », « vertical », « horizontal » sont définis lorsque le dispositif de pompage 1 selon l'invention est installé sur un support horizontal comme illustré sur la figure 1.

En référence aux figures 1 et 2, le dispositif de pompage 1 selon l'invention comporte :
- une pompe à cavités progressives 2 comprenant un rotor hélicoïdal 4 logé dans une cavité hélicoïdale 6 d'un stator 8 ;
- un moteur non représenté propre à entraîner le rotor 4, le moteur ayant un arbre de sortie 12 ;
- un arbre 14 flexible d'entraînement intermédiaire qui est accouplé à une de ses extrémités au rotor 4 et qui, à son autre extrémité, est mis en rotation par l'arbre de sortie 12 ;
- un carter 20 qui abrite l'arbre 14 d'entraînement intermédiaire, le carter 20 étant solidarisé de manière étanche à une extrémité d'entrée 21 du stator 8, le carter 20 possédant une ouverture latérale 24 constituant l'entrée (flèche 25) du produit devant être refoulé par le dispositif de pompage 1 ; et
- un conduit 22 de refoulement du fluide généralement appelé pipe, solidarisé de manière étanche à une extrémité de sortie 23 du stator 8.

Le stator 8 est réalisé dans un matériau rigide tel que par exemple dans un métal. Il comprend éventuellement une matière élastique, tel que du caoutchouc, adhérisée sur la face interne d'une structure métallique.

Comme illustré sur la figure 3, l'extrémité d'entrée 21 du stator 8 est munie d'un col 28 formant un premier épaulement 29 avec la surface extérieure 30 du stator. Une tubulure d'extrémité 26 du carter 20, illustré sur la figure 4, est emmanchée sur le col 28.

L'extrémité d'entrée 21 du stator 8 est également pourvue d'une gorge 31 formant un deuxième 27 et un troisième 32 épaulements avec la surface extérieure 30 du stator.

Selon l'invention, la gorge 31 comprend deux reliefs statoriques 33 propres à coopérer avec deux reliefs d'ancrage 34 de forme complémentaire pour bloquer le stator 8 en rotation par rapport à un support fixe 38 illustré sur les figures 1 et 2, par l'intermédiaire d'un élément d'ancrage 36.

Le support fixe 38 est par exemple, constitué par le sol sur lequel le dispositif de pompage 1 est posé ou toute autre surface plane portant le dispositif de pompage 1.

Chaque relief statorique 33 comprend un creux ou un bossage. Il forme une empreinte.

Selon le premier mode de réalisation de l'invention illustré sur la figure 3, chaque relief statorique 33 est constitué par un méplat 40 s'étendant sur une section angulaire du stator comprise entre 5° à 40°.

Le relief statorique 33 est, de préférence, positionné à une position angulaire prédéfinie sur le pourtour du stator 8 de telle sorte que lorsque l'élément d'ancrage 36 est fixé au stator 8 et sur le support fixe 38, la première alvéole 39 s'étend verticalement et de préférence, l'axe longitudinal de la première alvéole est sensiblement vertical, comme visible sur la figure 2.

Avantageusement, cette position angulaire du stator 8 améliore la capacité d'aspiration de la pompe 2.

Avantageusement, cette position angulaire du stator 8 diminue le nombre de bulles d'air.

Avantageusement, cette position angulaire du stator 8 améliore les rendements.

Avantageusement, cette position angulaire du stator 8 augmente également la nettoyabilité de la pompe 2.

L'élément d'ancrage 36 comprend deux pièces d'ancrage 41, 43 identiques propres à être fixées l'une à l'autre. Les pièces d'ancrage 41, 43 comprennent chacune une jambe 44, 46 destinée à reposer sur le support fixe 38, un bras de serrage 48, 50 solidaire de la jambe 44, 46, et une pièce rapportée 52, 54 portée par le bras de serrage 48, 50. Ainsi, l'extrémité d'entrée du stator est fixée localement au support plan fixe 38, par l'élément d'ancrage 36.

Les pièces d'ancrage 41, 43 sont fixées l'une à l'autre au moyen de vis 56, 58 vissées dans des orifices 60, 62 prévus dans les parties supérieures et inférieures des bras de serrage 48, 50. Des écrous 57, 59 sont vissés aux extrémités libres des vis 56, 58 pour assurer le blocage axial des vis.

Selon ce mode de réalisation de l'invention, les bras de serrage 48, 50 sont constitués par deux demi-colliers de serrage. Lorsque les pièces d'ancrage 41, 43 sont fixées l'une à l'autre, les demi-colliers de serrage 48, 50 et les pièces rapportées 52, 54 forment un corps de serrage propre à enserrer le stator 8.

Ce corps de serrage est positionné dans la gorge 31 du stator. Le deuxième 27 et le troisième 32 épaulements retiennent ce corps de serrage dans la gorge 31 et empêche un éventuel déplacement axial de l'élément d'ancrage 36 sous l'effet des vibrations et des efforts de pression générés par la rotation du rotor 4 dans le stator 8, visible en figure 2.

En variante, les bras de serrage 48, 50 n'enserrent qu'une partie du stator.

En variante, les bras de serrage sont par exemple constitués par un anneau équipé d'éléments de serrage indépendants ou par des bras de serrage rectilignes.

Selon ce mode réalisation, la pièce rapportée 52 comprend une cale plate 64 munie sur sa face extérieure 66 d'un pion central 68. La cale plate 64 et le pion central 68 sont propres à s'emboîter respectivement l'un dans un logement rectangulaire 70, et l'autre, dans un trou 72 creusés dans les bras de serrage 48, 50.

Le relief d'ancrage 34 est réalisé sur la face intérieure 74 de la cale 64. Le relief d'ancrage 34 est ici constitué par une face plane propre à venir en appui sur le méplat 40 du stator pour bloquer le stator en rotation par l'intermédiaire des jambes 44,46.

La pièce rapportée 54 est identique à la pièce rapportée 52.

De préférence, la cale 64 possède une face principale de dimensions supérieures ou égales aux dimensions du méplat 40 du stator.

Pour assurer la stabilité de l'élément d'ancrage 36, les jambes 44, 46 sont équipées d'une platine d'assise 76 pourvue à son extrémité d'un demi-trou 78. Lorsque les pièces d'ancrage 41, 43 sont fixées l'une à l'autre, les platines d'assise 76 des jambes 44 et 46 sont au contact l'une de l'autre et forment une embase destinée à être maintenue contre le support fixe 38 par l'intermédiaire d'une vis de fixation 80 vissée dans les demi-trous 78. Lorsque les pièces d'ancrage 41, 43 sont fixées l'une à l'autre, les jambes 44, 46 sont espacées l'une de l'autre d'une distance sensiblement inférieure au diamètre du collier de serrage formé par les bras de serrage 48, 50.

Chaque bras de serrage 48, 50 comprend en outre une patte 82 s'étendant verticalement et en saillie par rapport au corps du bras de serrage 48, 50. Cette patte 82 forme une encoche 84 de réception d'un organe de fixation du stator 8 à la tubulure d'extrémité 26 du carter 20, visible en figure 2.

En référence aux figures 4 à 7, l'organe de fixation dit ci-après tirant 90, est, par exemple, en forme de tige coudée. Il est propre à assurer une liaison rigide entre un bras de serrage 48 ou 50 solidaire du stator 8, et le carter 20 ou la pipe 22 visible en figure 2.

En particulier, le tirant 90 comprend une première portion de tige 89 dite portion de tige rectiligne, et une seconde portion de tige 91 dite portion de tige coudée.

L'extrémité de la portion de tige coudée 91 est pourvue d'un resserrement 92 se terminant par un bouton 94. Le bouton 94 est formé par un plat de forme générale oblongue. L'axe A-A de plus grande longueur du bouton 94, aussi appelé axe longitudinal, est parallèle à l'axe central B-B de la portion de tige rectiligne 89.

Le bouton 94 est propre à être engagé dans une boutonnière 98 formée dans un collet 100 du carter 20 ou rapporté au carter.

La boutonnière 98 comprend un premier évidement 102 ouvert sur la face extérieure du collet 100 ainsi qu'un second évidement 104 ouvert sur la face intérieure du collet 100 et communiquant avec le premier évidement 102.

Le premier évidement 102 présente une forme oblongue identique à la forme du bouton 94. L'axe C-C de plus grande longueur du premier évidement 102, aussi appelé axe longitudinal, est perpendiculaire à l'axe D-D de la tubulure d'extrémité 26.

Au moins une partie du second évidement 104 est circulaire, de diamètre au moins égal au diamètre de plus grande longueur du bouton 94. Comme le second évidement 104 présente une plus grande longueur que le premier évidement 102 selon la direction de l'axe D-D de la tubulure d'extrémité 26, des faces du second évidement 104 forment des faces d'appui 106, 108 du bouton 94. Ces faces d'appui 106, 108 sont disposées de part et d'autre de l'axe longitudinal C-C du premier évidement 102.

La tranche du stator 8, revêtue d'un élastomère, est propre à venir en appui contre un épaulement 109 formé sur la face interne de la tubulure d'extrémité du carter 20, lorsque le stator est assemblé au carter 20 de manière à assurer une étanchéité entre ceux-ci.

En référence aux figures 4 et 5, un pas de vis 110 est formé sur la portion de tige rectiligne 89 du tirant 90. Ce pas de vis 110 est propre à recevoir une rondelle 114 et un écrou 116. Lorsque le tirant 90 est fixé à l'élément d'ancrage 36, la rondelle 114 est en butée contre la patte 82 et contre la face latérale du bras de serrage 48. Le bras de serrage 48 est en butée contre le deuxième épaulement 27.

Comme visible sur la figure 1, l'élément d'ancrage 36 peut être monté sur l'extrémité d'entrée 21 ainsi que sur l'extrémité de sortie 23 du stator 8.

Dans le premier cas, le tirant 90 est propre à tirer la tubulure d'extrémité 26 du carter 20 contre l'extrémité d'entrée 21 du stator.

Dans le second cas, le tirant 90 est propre à tirer la tubulure d'extrémité 115 de la pipe 22 contre l'extrémité de sortie 23 du stator.

Comme visible sur les figures 1, 4 à 7, lorsque le tirant 90 doit être fixé à la tubulure d'extrémité 26 ou 115, le bouton 94 est tout d'abord introduit dans le premier 102 puis le second 104 évidements. L'axe longitudinal A-A du bouton 94 est alors parallèle à l'axe longitudinal C-C du premier évidement 102. Puis, le tirant 90 est tourné d'un angle de 90° de sorte que l'axe longitudinal A-A du bouton 94 soit perpendiculaire à l'axe longitudinal C-C du premier évidement 102. Un épaulement 96 formé entre le resserrement 92 et le bouton 94 est alors au contact des faces d'appui 106, 108. Le bouton 94 est alors verrouillé dans la boutonnière 98. Enfin, l'écrou 116 est vissé sur la portion de tige rectiligne 89 jusqu'à ce que la rondelle 114 soit en butée contre la patte 82 et contre la face latérale du bras de serrage 48.

En variante, le tirant 90 est une tige rectiligne. Dans ce cas, il est fixé dans une boutonnière creusée dans une protubérance formée sur le collet 100 du carter 20.

En référence aux figures 3 et 8, l'extrémité de sortie 23 du stator est similaire à l'extrémité d'entrée 21 du stator. Les éléments identiques de ces extrémités portent les mêmes références et ne seront pas décrits une seconde fois.

Contrairement à la gorge 31 de l'extrémité d'entrée 21, la gorge 118 formée à l'extrémité de sortie 23 est une gorge annulaire lisse. Autrement dit, elle ne comprend pas de relief statorique 33. Un élément d'ancrage 36 similaire à l'élément d'ancrage illustré sur la figure 3 est monté sur la gorge 118. Cet élément d'ancrage 36 ne comprend pas les pièces rapportées 52, 54.

L'élément d'ancrage 36, lorsqu'il est fixé à la gorge 118 sans les pièces rapportées 52, 54, assure uniquement une fonction de support du stator 8 et une fonction d'accrochage sur la pipe 22. Il ne permet pas de bloquer le stator en rotation ou d'indexer la position du stator 8 à la position d'une alvéole du rotor 4.

En variante, l'élément d'ancrage 36 comprend une seule patte 82 et un seul tirant 90 disposés sur un bras de serrage 48, d'un seul côté du stator 8. En variante, l'élément d'ancrage 36 comprend plusieurs pattes 82 et plusieurs tirants 90 disposés sur un bras de serrage 48.

En variante, le stator 8 comporte un unique méplat 40 et un seul bras de serrage 48, 50 est pourvu d'une pièce rapportée 52.

En variante, les méplats 40 sont directement formés sur les bras de serrage 48, 50. Dans ce cas, l'élément d'ancrage 36 ne comprend pas de pièces rapportées 52, 54.

En variante, au moins un tronçon du stator a une forme octogonale et le bras de serrage présente une forme complémentaire.

La pompe 2 à cavités progressives selon le second mode de réalisation de l'invention va, à présent, être décrite en liaison avec les figures 9 à 11.

Cette pompe 2 comprend un stator 120 ayant une extrémité d'entrée 122 et une extrémité de sortie 124 propres à accueillir chacune un élément d'ancrage 128. L'extrémité d'entrée 122 est pourvue d'un col 126 sur lequel la tubulure d'extrémité 26 du carter 20, visible en figure 1, est emmanchée. Le col 126 forme un épaulement avec la surface extérieure 130 du stator.

Selon le second mode de réalisation de l'invention, le relief statorique 33 est une portion de gorge 132. Cette portion de gorge 132 s'étend sur une section angulaire du stator 120 comprise entre 5° et 40°. Elle présente un fond rectiligne.

L'élément d'ancrage 128 est similaire à l'élément d'ancrage 36 du premier mode de réalisation de l'invention. Les éléments identiques de ces éléments d'ancrage portent les mêmes références et ne seront pas décrits une seconde fois.

L'élément d'ancrage 128 comprend une unique pièce rapportée 52 sur laquelle le relief d'ancrage 34 est formé.

La pièce rapportée 52 est, dans ce mode de réalisation de l'invention, une tige d'assemblage 134 propre à être engagée dans des trous traversants 136, 138 prévus à l'extrémité libre des bras de serrage 48, 50. La tige d'assemblage 134 est munie à une de ses extrémités d'une tête 140 et à l'autre extrémité d'un écrou 142 vissé dans un filetage pour bloquer le déplacement axial de la tige d'assemblage 134 dans les trous traversants 136, 138.

L'élément d'ancrage 128 peut également être équipé de tirants 90 non représentés sur la figure 9.

En référence à la figure 11, l'extrémité de sortie 124 du stator 120 comprend également un col 126 sur lequel la tubulure d'extrémité 115 de la pipe 22 visible en figure 1 est emmanchée Une gorge annulaire 140 est usinée sur le pourtour du stator 120 en lieu et place du relief d'ancrage 34. L'élément d'ancrage 128 est propre à être fixé dans la gorge annulaire 140 de manière à ce que la tige d'assemblage 134 traverse cette gorge 140.

Les bras de serrage 48, 50 sont positionnés dans la gorge 140 du stator. Les épaulements formés par la portion de gorge 132 retiennent ces bras de serrage dans la gorge 140 et empêchent un éventuel déplacement axial de l'élément d'ancrage 128 sous l'effet des vibrations et des efforts de pression générés par la rotation du rotor 4 dans le stator 8 visible en figure 2.

Tout comme pour le premier mode de réalisation de l'invention, comme la gorge 140 est annulaire, l'élément d'ancrage 128, lorsqu'il est fixé à l'extrémité de sortie 124 du stator 120, permet uniquement de porter le stator 120 et d'accrocher la pipe 22 sans bloquer le stator en rotation et sans indexer une position angulaire du stator 8.

Une pompe 2 à cavités progressives selon le troisième mode de réalisation de l'invention est illustrée sur les figures 12 et 13.

Le stator 8 de cette pompe 2 est identique au stator de la pompe selon le premier mode de réalisation de l'invention illustré sur la figure 8. L'élément d'ancrage 142 selon ce troisième mode de réalisation de l'invention est similaire à l'élément d'ancrage 36 selon le premier mode de réalisation de l'invention. Les éléments identiques de ces éléments d'ancrage portent les mêmes références et ne seront pas décrits une seconde fois.

Chaque patte 82 est percée d'un trou traversant 88 d'axe perpendiculaire à l'axe des bras de serrage 48, 50, disposé en vis à vis du trou 72. Le trou 72 est traversant et taraudé.

Les pièces rapportées 52, 54, visibles en figure 3, ne sont pas constituées par des cales mais par des vis de pression 144, de préférence à bout plat, introduites dans les trous traversants 88 des pattes 82 et vissées dans des trous taraudés 72. Les vis de pression 144 sont propres à venir en butée contre les méplats 40 du stator pour bloquer le stator en rotation.

Le bout plat de chaque vis de pression 144 coopère avec le méplat 40 du stator visible en figure 3. Ce bout plat forme le relief d'ancrage 34.

En variante, chaque vis de pression présente un bout pointu propre à coopérer avec un orifice du stator.

En variante, l'élément d'ancrage comprend une seule patte 82 et, une seule vis de pression 144 fixée d'un seul côté du stator. En variante, l'élément d'ancrage comprend plusieurs pattes 82 et plusieurs vis de pression 144.

En variante, le stator 8 comporte un méplat 40, une cale 64 sans pion central 68 montée dans le logement 70 et une vis de pression 144 vissée dans le trou taraudé 72. La vis de pression 144 constitue alors un élément de serrage de la cale. La face plane de la cale forme alors le relief d'ancrage 34.

En variante, les éléments d'ancrage selon les trois modes de réalisation comprennent des organes de fixation « classique », par exemple des tirants fixés au boîtier moteur ou au moto-réducteur.

Avantageusement, le tirant 90 et la patte 82 peuvent être montés sur un élément d'ancrage 128, 142 selon le second et le troisième modes de réalisation.

Avantageusement, les fixations entre stator et pipe, et entre stator et carter sont facilement démontables par dévissage partiel des écrous 116 et basculement des tirants 90 d'un angle de 90°.

Avantageusement, la pompe selon l'invention comprend des moyens pour orienter la première alvéole du stator située du côté du carter et des moyens pour bloquer le stator en rotation du côté du carter.

## Revendications

1. Pompe à cavités progressives (2) comportant un stator (8 ; 120) ayant une extrémité d'entrée (21 ; 122) destinée à être accouplée à un carter (20) de réception d'un fluide ;
**caractérisée en ce qu'**elle comporte un élément d'ancrage (36 ; 128 ; 142) comprenant au moins une jambe (44, 46) et au moins un corps de serrage (48, 50) ; ladite jambe (44, 46) étant propre à reposer sur et à être fixée à un support plan fixe (38) ; ledit corps de serrage (48, 50) étant apte à enserrer l'extrémité d'entrée (21 ; 122) du stator , et **en ce que** ladite extrémité d'entrée (21 ; 122) et ledit corps de serrage (48, 50) comportent des moyens de blocage (33, 34, 48, 50) mutuel en rotation.

2. Pompe (2) selon la revendication 1, dans laquelle les moyens de blocage (33, 34, 48, 50) comprennent :
- au moins un relief statorique (33) appartenant à ladite extrémité d'entrée (21; 122) du stator ;
- au moins un relief d'ancrage (34) appartenant au corps de serrage (48, 50) ; le relief d'ancrage (34) étant propre à coopérer de façon complémentaire avec ledit relief statorique (33).

3. Pompe (2) selon l'une quelconque des revendications 1 et 2, dans laquelle le relief statorique (33) et le relief d'ancrage (34) sont positionnés de telle sorte que lorsque l'élément d'ancrage (36 ; 128) est fixé au stator (8) et sur le support fixe (38), l'axe longitudinal d'une première alvéole (39) est sensiblement vertical.

4. Pompe (2) selon l'une quelconque des revendications 1 à 3, dans laquelle le relief statorique (33) est un creux.

5. Pompe (2) selon l'une quelconque des revendications 2 à 4, dans laquelle le corps de serrage (48, 50) comprend au moins un bras de serrage (48, 50) et une pièce rapportée (52, 54, 64, 134, 144) portée par le bras de serrage, le relief d'ancrage (34) étant formé sur la pièce rapportée (52, 54, 64, 134, 144).

6. Pompe (2) selon la revendication 5, dans laquelle le relief statorique (33) est une portion de gorge (132) à fond rectiligne, et dans lequel la pièce rapportée (52, 54, 64, 134, 144) est une tige d'assemblage (134) propre à être engagée dans la portion de gorge (132) ; ladite tige d'assemblage (134) étant fixée au bras de serrage (48, 50).

7. Pompe (2) selon la revendication 6, dans laquelle le corps de serrage (48, 50) comprend au moins deux demi-colliers, et dans lequel la tige d'assemblage (134) est propre à être engagée dans des trous traversants (136, 138) prévus respectivement dans les demi-colliers ; ladite tige d'assemblage (134) étant munie à chacune de ses extrémités d'un élément de blocage axial (140, 142).

8. Pompe (2) selon la revendication 5, dans laquelle la pièce rapportée (52, 54, 64, 134, 144) est une vis de pression (144) propre à venir en butée contre le relief statorique (33); ladite vis de pression (144) étant fixée au bras de serrage (48, 50).

9. Pompe (2) selon l'une quelconque des revendications 2 à 5 et 8, dans laquelle le relief statorique (33) est un méplat (40).

10. Pompe (2) selon l'une quelconque des revendications 2 à 4 et 9, dans laquelle le relief d'ancrage (34) est formé sur le corps de serrage (48, 50).

11. Pompe (2) selon l'une quelconque des revendications 1 à 10, dans laquelle le stator (8 ; 120) possède une extrémité de sortie (23 ; 124) destinée à être accouplée à un conduit de refoulement (22) du fluide et dans lequel l'extrémité de sortie (23 ; 124) possède une gorge annulaire lisse (118 ; 140).

12. Pompe (2) selon l'une quelconque des revendications 1 à 11, dans laquelle le stator (8 ; 120) possède une extrémité de sortie (23 ; 124) destinée à être accouplée à un conduit de refoulement (22) du fluide et dans lequel la pompe (2) comporte en outre un organe de fixation (90) apte à fixer l'extrémité d'entrée (21 ; 122) ou l'extrémité de sortie (23 ; 124) à une tubulure d'extrémité (26 ; 115) ; l'organe de fixation (90) comprenant un tirant pourvu d'un premier (94) et d'un second (110, 116) éléments de fixation.

13. Pompe (2) selon la revendication 12, dans laquelle le premier élément de fixation comprend un bouton (94) oblong d'axe longitudinal (A-A) propre à être engagé dans une boutonnière (98) de la tubulure d'extrémité (26 ; 115), la boutonnière (98) comportant au moins un premier évidement (102) ayant un axe longitudinal (C-C), l'axe longitudinal (A-A) du bouton (94) étant perpendiculaire à l'axe longitudinal (C-C) du premier évidement (102) lorsque l'organe de fixation (90) est fixé au corps de serrage (48, 50).

14. Pompe (2) selon l'une quelconque des revendications 12 et 13, dans laquelle le second élément de fixation (110, 116) comprend un filetage (110) et un écrou (116) propre à être vissé sur le filetage ; ledit écrou (116) étant propre à venir en butée contre l'élément d'ancrage (36 ; 128 ; 142).

15. Dispositif de pompage (1) comportant :
- un carter (20) de réception d'un fluide ; le carter (20) comprenant une boutonnière (98);
- un arbre d'entraînement (14) logé dans le carter (20), une extrémité de l'arbre d'entrainement (14) étant destinée à être accouplée à un moteur d'entrainement ;
- une pompe (2) à cavités progressives selon l'une quelconque des revendications 1 à 14 ; le stator (8 ; 120) comportant une extrémité d'entrée (21 ; 122) accouplée au carter (20) ; une extrémité du rotor (4) étant accouplée à l'autre extrémité de l'arbre d'entraînement (14) ; et
- un conduit de refoulement (22) du fluide, le stator (8 ; 120) comportant une extrémité de sortie (23 ; 124) accouplée au conduit de refoulement (22).
